# EUROPÄISCHE PATENTSCHRIFT

(11) **EP 0 004 923 B1**
(45) Veröffentlichungstag und Bekanntmachung des Hinweises auf die Patenterteilung: **29.04.1981**
(21) Anmeldenummer: 79101072.1
(22) Anmeldetag: 09.04.1979
(51) Int. Cl.: B26D 1/01, B65B 69/00

(54) **Schneidvorrichtung**
Cutting device
Dispositif de coupe

(30) Priorität: 19.04.1978 DE 2816912
(43) Veröffentlichungstag der Anmeldung: 31.10.1979
(73) Patentinhaber: B + G-Fördertechnik G.m.b.H., D-53879 Euskirchen (DE)
(72) Erfinder: Gronau, Kurt, D-5350 Euskirchen (DE)
(74) Vertreter: Dahlke, Werner

## Beschreibung

Die Erfindung betrifft eine Schneidvorrichtung zum Durchtrennen von Verschnürungen, insbesondere zum Durchtrennen der Verschnürungsdrähte von Zellstoffballen, Altpapierballen, Lumpenballen und dergleichen, bestehend aus einem Messerbalken mit paarweise einander zugeordneten, flach aneinanderliegenden Messern, wobei die Schneidflanken der Messer Schneide und Gegenschneide bilden und vom Zahnkopf aus in der Ebene des jeweiligen Messers nach Art eines Hinterschnitts schräg nach hinten verlaufen und wobei der Messerbalken mit seiner Schneidseite an das Schneidgut andrückbar ist.

Eine aus der US-A-3 513 522 bekannte Schneidvorrichtung der genannten Art besteht aus mehreren, in vorgegebenem Abstand nebeneinander angeordneten Zangen. Die Schneidhebel der Zangen sind an zwei gemeinsame Betätigungsstangen angelenkt, die mit Hilfe von Druckmittelzylindern verschoben werden können, wodurch der Schneidvorgang ausgelöst wird. Mit dieser bekannten Vorrichtung lassen sich nur Drähte durchtrennen, die in genau verbestimmten Abständen angeordnet sind. In einer mit einer solchen Schneidvorrichtung ausgerüsteten Anlage können also nur Ballen bestimmter Größe mit genau vorgegebener Anordnung der Verschnürungsdrähte verarbeitet werden.

Der Erfindung liegt die Aufgabe zugrunde, eine Schneidvorrichtung zu schaffen, mit der sich beliebig angeordnete Verschnürungsdrähte von verschieden großen Ballen bequem durchtrennen lassen.

Erfindungsgemäß wird diese Aufgabe dadurch gelöst, daß der Messerbalken aus zwei langgestreckten Messern gebildet ist, die in ihrer Längsrichtung relativ zueinander verschieblich sind, daß die beiden Messer an ihren Schneidseiten in regelmäßigen Abständen hintereinander angeordnete Zähne aufweisen, wobei die Flanken der Zähne des einen Messers die Schneiden und die Flanken der Zähne des anderen Messers die Gegenschneiden bilden, daß die Zahnköpfe von den Schneiden aus in der Ebene des jeweiligen Messers eine zum Zahnfluß hin geneigte Schräge aufweisen und daß die Verschiebung der Messer relativ zueinander etwa der doppelten Zahnteilung entspricht.

Die erfindungsgemäße Schneidvorrichtung ist wesentlich vielseitiger als die bekannte Vorrichtung, und es können mit ihr Verschnürungsdrähte in beliebigen Positionen an beliebig großen Ballen durchtrennt werden.

Aus der DE-A-2 333 656 ist bereits ein Schneidbalken mit gegenläufigen Messerstangen bekannt, der zur Verwendung in Nähmaschinen und Heckenscheren benutzt wird. Die an den Messerstangen vorgesehene Zähne sind trapezförmig ausgebildet und auf beiden gegenüberliegenden Seiten mit Schneiden versehen. Mit einem solchen Schneidbalken läßt sich jedoch ein Verschnürungsdraht, der fest um einen Ballen gespannt ist, nicht durchtrennen. Erstens können die an den gegenläufigen Messerstangen vorgesehenen trapezförmigen Zähne den tief in den Ballen eingeschnittenen Draht überhaupt nicht ergreifen. Zweitens würde der Draht, selbst wenn man ihn mit einer gesonderten Vorrichtung in eine schneidgerechte Lage anheben würde, nicht von den Zähnen ergriffen und durchtrennt werden können, sondern er würde nach vorn zu den Zahnspitzen aus dem Schneidbereich herausgedrückt werden.

Beim Einsatz der erfindungsgemäßen Schneidvorrichtung zum Entdrahten von Ballen wird der Messerbalken senkrecht zu den zu durchtrennenden Drähten gegen den Ballen gedrückt, wobei die Zahnköpfe aufgrund ihrer abgeschrägten Stirnflächen leicht in das Ballenmaterial eindringen können. Dann wird der Schneidvorgang dadurch ausgelöst, daß die beiden Messer relativ zueinander verschoben werden. Die hinterschnittenen Zahnflanken ergreifen dabei mit ihren vorderen Spitzen die zu durchtrennenden Drähte und ziehen sie in die Mitte des Schneidbereichs hinein, so daß in jedem Falle ein Durchtrennen der Drähte erfolgen kann. Ein nachträgliches Herausrutschen der Drähte aus dem Schneidbereich wird dadurch wirksam unterbunden.

Vorzugsweise steht eines der beiden Messer fest, während das andere Messer mit Hilfe einer Kraftbetätigungseinrichtung hin- und herverschiebbar ist.

Zur Stabilisierung und Halterung der Messer sitzen diese zweckmäßig zwischen zwei seitlichen Halteflanschen. Das verschiebliche Messer wird dabei zwischen dem festen Messer und seinem äußeren Halteflansch geführt. Senkrecht dazu kann das verschiebliche Messer dadurch geführt werden, daß es mit einem sich über seine gesamte Länge erstreckenden, an der der Schneidseite gegenüberliegenden Seite gebildeten seitlichen Vorsprung in eine entsprechende Ausnehmung des feststehenden Messers eingreift. Dadurch ist das verschiebliche Messer allseitig gehaltert.

Um die Schneidreibung gering zu halten, können zwischen der Außenseite des verschieblichen Messers und dem angrenzenden Flansch sowie der der Schneidseite gegenüberliegenden Seite des verschieblichen Messers und einem sich um diese Messerseite herumerstreckenden Flanschteil Lagermetallbleche angeordnet sein.

Zur Spieleinstellung kann quer durch die beiden Messer sowie die beiden Flansche an vorgegebenen Stellen eine Schraube geführt sein, die an dem dem Schraubenkopf gegenüberliegenden Ende eine gesicherte Stellmutter trägt, wobei das verschiebliche Messer im Durchgangsbereich der Schraube einen Längsschlitz aufweist, so daß es trotz der durchgehenden Schraube einwandfrei verschieblich ist. Durch entsprechendes Anziehen der Mutter kann jedes gewünschte Spiel zwischen den Schneiden und Gegenschneiden eingestellt werden.

Zweckmäßig ist der Messerbalken in Richtung auf seine Schneidseite vor- und zurückbewegbar, während in einem Abstand vor der Schneidseite des Messerbalkens ein stationärer Anschlag angeordnet ist. Zum Durchtrennen der Verschnürungsdrähte eines Ballens wird dieser zwischen den Messerbalken und den Anschlag gebracht und dann wird der Messerbalken vorgefahren. Beim Vorfahren verschiebt der Messerbalken den Ballen, bis dieser an dem stationären Anschlag zur Anlage kommt. Beim weiteren Vorfahren drückt der Messerbalken gegen den Ballen, so daß der Schneidvorgang wirksam ausgeführt werden kann.

Sowohl der Messerbalken als auch der Anschlag können in einem gemeinsamen Gestell befestigt sein, das in der Höhe verfahrbar ist. Dadurch wird die Automatisierung des Vorgangs erleichtert, denn das Gestell braucht dann beim Durchlaufen eines Ballens auf einem beliebigen Förderer jeweils nur kurzzeitig zur Ausführung des Durchtrennvorgangs abgesenkt zu werden und kann anschließend wieder nach oben gefahren werden, um den Durchgang freizugeben.

Vorzugsweise ist an dem Gestell ein zweiter um 90° zu dem ersten Messerbalken versetzt angeordneter Messerbalken vorgesehen und ferner liegt dem zweiten Messerbalken ein zweiter Anschlag gegenüber. Mit einer solchen Vorrichtung kann ein Ballen in einem Arbeitsgang rundum entdrahtet werden.

Die Erfindung ist in der Zeichnung beispielsweise veranschaulicht und im nachstehenden im einzelnen anhand der Zeichnung beschrieben. Es zeigen:
Fig. 1 eine Seitenansicht der Schneidvorrichtung,
Fig. 2 in vergrößerter Darstellung einen Schnitt durch den Messerbalken und
Fig. 3 eine Draufsicht auf den Messerbalken gemäß
Fig. 2, wobei der obere Flansch weggelassen ist.

Nach Fig. 1 der Zeichnung sind an einem Gestell 1, welches in der Höhe verfahrbar ist, zwei um 90° zueinander versetzt angeordnete Messerbalken 2 und 3 angeordnet, denen je ein Anschlag 4 bzw. 5 in einem Abstand gegenüberliegend zugeordnet ist. Über einen beispielsweise als Plattenband 6 ausgebildeten Förderer können dem Gestell Ballen 7 zugeführt werden, die mit fest umlaufenden Drähten 8 zusammengehalten werden. Die Ballen 7 werden dabei in einer Lage zugeführt, in welcher sämtliche Drähte 8 senkrecht verlaufen. Wenn sich der Ballen 7 unter dem Gestell 1 befindet, wird dieses aus der strichpunktiert dargestellten Lage in eine untere Lage verfahren, die in Fig. 1 in ausgezogenen Linien dargestellt ist. Dann werden die Messerbalken 2 und 3 in Richtung auf die Anschläge 4 und 5 gefahren, bis sie fest an dem Ballen 7 anliegen und sich ein Stück in das Ballenmaterial eindrücken. Dann wird der Schneidvorgang ausgelöst, durch welchen sämtliche Drähte 8, die den Ballen umgeben, in einem Arbeitsgang durchtrennt werden.

Kernstück der Vorrichtung sind die Messerbalken 2 und 3, die in horizontaler Lage an dem Gestell 1 sitzen, um die Drähte 8 in einem Bereich zu durchtrennen, in denen sie vertikal verlaufen.

Der in den Figuren 2 und 3 im einzelnen dargestellte Messerbalken 2 weist zwei Messer 9 und 10 auf, die zwischen zwei an einem Doppel-T-Träger 12 befestigten Flanschen 13 und 14 gehaltert sind. Der untere Flansch 13, der eine L-förmige Gestalt aufweist, ist an den mittleren Bereich eines der beiden Gurte 15 des Trägers 12 angeschweißt, wobei der kürzere Schenkel 16 an dem Gurt 15 anliegt. An dem längeren Schenkel 17 des L-förmigen Flansches 13 ist das untere Messer 9 mit Hilfe von Schrauben 18 befestigt. Das obere Messer 10, das flach auf dem unteren, fest angeordneten Messer 9 aufliegt, ist relativ zu diesem verschieblich gelagert und mit Hilfe eines in Fig. 3 dargestellten Hydraulikzylinders 19 betätigbar. An der der Schneidseite 20 gegenüberliegenden Seite weist das verschiebliche Messer 10 einen sich über seine gesamte Länge erstreckenden seitlichen Vorsprung 21 auf, der in eine entsprechende Ausnehmung 22 des feststehenden Messers 9 eingreift. Die der Schneidseite 20 gegenüberliegende Kante 23 des verschieblichen Messers 10 stützt sich über einen zwischengeschalteten Blechstreifen 24 aus Lagermetall an dem Schenkel 16 des Flanschs 13 ab. Der obere Flansch 14 ist ebenfalls L-förmig ausgebildet, wobei der längere Schenkel 25 unter Zwischenschaltung eines Lagermetallstreifens 26 an der oberen Flachseite des verschieblichen Messers 10 anliegt, während der kürzere Schenkel 27 an den Gurt 15 des Trägers 12 mit Hilfe vpn Schrauben 28 befestigt ist. Durch die durch die Flanschen 13 und 14 sowie den in die Ausnehmung 22 des festen Messers 9 eingreifenden Vorsprung 21 ist das verschiebliche Messer 10 relativ zu dem feststehenden Messer 9 formschlüssig geführt.

Zur Spieleinstellung zwischen den beiden Messern 9 und 10 dienen mehrere über die Länge des Messerbalkens verteilt angeordnete Schrauben 19, die sich durch die beiden Flanschen 13 und 14 sowie die Messer 9 und 10 hindurcherstrecken und an ihrem Gewindeende mit einer durch ein Sicherungsblech 30 gesicherten Mutter 31 versehen sind. Durch Festziehen bzw. Lösen der Mutter 31 kann das Spiel zwischen den beiden Messern 9 und 10 genau eingestellt bzw. bei Verschleiß oder Verformung des Messerbalkens nachgestellt werden.

Um dem verschieblichen Messer 10 trotz der durchgehenden Schraube 29 eine ausreichende Bewegungsmöglichkeit zu geben, ist das Messer 10 im Bereich der Schraube 29 mit einem in Fig. 3 veranschaulichten Längsschlitz 32 versehen, der länger ausgebildet ist als der Hub des Messers 10, der durch den an dem Messer 10 angreifenden Hydraulikzylinder 19 bestimmt wird.

Beide Messer 9 und 10 weisen an ihrer Schneidseite in regelmäßigen Abständen hintereinander angeordnete Zähne 33 bzw. 34 auf, deren Flanken 35 bzw. 36 die jeweilige Schneide und Gegenschneide bilden.

Die beiden Zahnflanken 35 und 36 verlaufen vom Zahnkopf aus in der jeweiligen Ebene des Messers nach Art eines Hinterschnitts schräg nach hinten, so daß sich Schneide und Gegenschneide bei Bewegung des verschieblichen Messers 10 in Schneidrichtung zunächst im Bereich der Zahnköpfe berühren, während die übrigen Schneidbereiche erst bei Weiterbewegung des Messers 10 miteinander wirksam werden.

Die Zahnköpfe weisen an ihren Stirnseiten Schrägen 37 und 38 auf, die von den die Schneiden bzw. Gegenschneiden bildenden Zahnflanken 35 bzw. 36 aus zum Zahnfuß hin geneigt sind.

Durch diese Ausbildung der Zähne 33 und 34 entstehen an der Schneidseite 20 der Messer 9 und 10 vorspringende Spitzen, die sich leicht in das Ballenmaterial eindrücken können, so daß die vorderen Enden der die Schneiden bildenden Zahnflanken 35 und 36 hinder die Drähte 8 des Ballens 7 greifen können. Bei Weiterbewegung des verschieblichen Messers 10 werden die zu zertrennenden Drähte zunächst ein Stück in Richtung auf die Zahnfüße zu verschoben, während sich die Lücke zwischen den Schneiden im Bereich der Zahnspitzen schließt, wodurch die zu zertrennenden Drähte fest zwischen den Schneiden gehalten und dann wirksam durchschnitten werden können.

## Patentansprüche

1. Schneidvorrichtung zum Durchtrennen von Verschnürungen, insbesondere zum Durchtrennen der Verschnürungsdrähte (8) von Zellstoffballen (7), Altpapierballen, Lumpenballen und dergleichen, bestehend aus einem Messerbalken (2, 3) mit paarweise einander zugeordneten, flach aneinander anliegenden Messern (9, 10), die mit ihren Schneidflanken (35, 36) gegeneinander bewegbar sind, wobei der Messerbalken (2, 3) mit seiner Schneidseite (20) an das Schneidgut andrückbar ist, dadurch gekennzeichnet, daß der Messerbalken (2; 3) aus zwei langgestreckten Messern (9, 10) gebildet ist, die in ihrer Längsrichtung relativ zueinander verschieblich sind, daß die beiden Messer (9, 10) an ihren Schneidseiten (20) in regelmäßigen Abständen hintereinander angeordnete Zähne (33, 34) aufweisen, wobei die Flanken (36) der Zähne (34) des einen Messers (10) die Schneiden und die Flanken (35) der Zähne (33) des anderen Messers (9) die Gegenschneiden bilden, daß die Zahnköpfe von den Schneiden (33, 36) aus in der Ebene des jeweiligen Messers nach Art eines Hinterschnitts eine zum Zahnfuß geneigte Schräge (37, 38 aufweisen und daß die Verschiebung der Messer (9, 10) relativ zueinander etwa der doppelten Zahnteilung entspricht.

2. Schneidvorrichtung nach Anspruch 1, dadurch gekennzeichnet, daß eines (9) der beiden Messer feststeht, während das andere Messer (10) mit Hilfe einer Kraftbetätigungseinrichtung (19) hin- und herverschiebbar ist.

3. Schneidvorrichtung nach Anspruch 1 oder 2, dadurch gekennzeichnet, daß die beiden Messer (9, 10) zwischen zwei seitlichen Halteflanschen (13, 14) sitzen.

4. Schneidvorrichtung nach Anspruch 3, dadurch gekennzeichnet, daß das verschiebliche Messer (10) mit einem sich über seine gesamte Länge erstreckenden, an der der Schneidseite (20) gegenüberliegenden Seite ausgebildeten seitlichen Vorsprung (21) in eine entsprechende Ausnehmung (22) des feststehenden Messers (9) greift.

5. Schneidvorrichtung nach Anspruch 3 oder 4, dadurch gekennzeichnet, daß zwischen der Außenseite des verschieblichen Messers (10) und dem angrenzenden Flansch (14) sowie zwischen der der Schneidseite (20) gegenüberliegenden Seite (23) des verschieblichen Messers (10) und einem sich um diese Messerseite herumerstreckenden Flanschteil (16) Lagermetallbleche (24, 26) angeordnet sind.

6. Schneidvorrichtung nach einem der Ansprüche 3 bis 5, dadurch gekennzeichnet, daß quer durch die beiden Messer (9, 10) sowie die beiden Flansche (13, 14) eine Schraube (29) geführt ist, die an dem dem Schraubenkopf gegenüberliegenden Ende eine gesicherte Stellmutter (31) trägt, und daß das verschiebliche Messer (10) im Durchgangsbereich der Schraube (29) einen Längsschlitz (32) aufweist.

7. Schneidvorrichtung nach einem der Ansprüche 1 bis 6, dadurch gekennzeichnet, daß der Messerbalken (2, 3) in Richtung auf seine Schneidseite (20) vor- und zurückbewegbar ist und daß in einem Abstand von der Schneidseite (20) des Messerbalkens (2, 3) ein stationärer Anschlag (4, 5) angeordnet ist.

8. Schneidvorrichtung nach Anspruch 7, dadurch gekennzeichnet, daß der Messerbalken (2, 3) sowie der Anschlag (4, 5) an einem gemeinsamen Gestell (1) befestigt sind, welches in der Höhe verfahrbar ist.

9. Schneidvorrichtung nach Anspruch 8, dadurch gekennzeichnet, daß an dem Gestell (1) ein zweiter um 90° zu dem ersten Messerbalken (2) versetzt angeordneter Messerbalken (3) vorgesehen ist und daß dem zweiten Messerbalken (3) ein zweiter Anschlag (5) gegenüberliegt.

## Claims

1. A cutting apparatus for severing ties, in particular for severing tie wires (8) of cellulose bales (7), waste paper bales, rag bales and the like, comprising a knife beam (2, 3) with knives (9, 10) flatly engaging each other and associated to each other in pairs, the cutting flanks (35, 36) of which are movable against each other, the knife beam (2, 3) being pressure- engageable with the matter to be cut with its cutting side (20), characterized in that the knife beam (2; 3) is defined by two elongate knives (9, 10) which are shiftable in their longitudinal direction relative to one another, that the two knives (9, 10) have an array of teeth (33, 34) in regular spacings at their cutting sides (20), the flanks (36) of the teeth (34) of the one knife (10) defining the cutting blades and the flanks (35) of the teeth (33) of the other knife (9) defining the counterblades, that the teeth heads (33, 36) have an inclination (37, 38) toward the teeth roots from the blades in the plane of the respective knife, forming a relief-cut, and that the shifting of the knives (9, 10) relative to one another generally corresponds to about twice the tooth pitch.

2. A cutting apparatus as set forth in claim 1, wherein one of the two knives is stationary, while the other knife is shiftable back and forth by means of a power actuation device.

3. A cutting apparatus as set forth in claim 1 or 2, wherein the two knives are positioned between two lateral retaining flanges.

4. A cutting apparatus as set forth in claim 3, wherein the shiftable knife engages with a lateral projection extending throughout the length thereof and formed at the side opposite to the cutting side in a complementary recess of the stationary knife.

5. A cutting apparatus as set forth in claim 3 or 4, wherein between the external side of the shiftable knife and the adjacent flange as well as between the side of the shiftable knife opposite to the cutting side and a flange portion extending about said knife side there are arranged bearing metal plates.

6. A cutting apparatus as set forth in one of claims 3 to 5, wherein a bolt passes transversely through the two knives as well as the two flanges, said bolt carrying at the end opposite to the bolt head a locked adjusting nut, and wherein the shiftable knife has an elongate slot in the passing region of the bolt.

7. A cutting apparatus as set forth in one of claims 1 to 6, wherein the knife beam is movable back and forth in direction to its cutting side and wherein at a distance from the cutting side of the knife beam there is arranged a stationary abutment.

8. A cutting apparatus as set forth in claim 7, wherein the knife beam as well as the abutment are secured to a common frame which is movable in height.

9. A cutting apparatus as set forth in claim 8, wherein a second knife beam arranged offset by 90° relative to the first knife beam is provided at the frame and wherein a second abutment is positioned opposite to the second knife beam.

## Revendications

1. Dispositif de coupe pour le sectionnement de liens, en particulier pour le sectionnement de fils métalliques de cerclage (8) de balles de cellulose (7), de balles de vieux papiers, de balles de chiffons ou similaires, se composant d'une barre de coupe (2, 3) munie de lames (9, 10) associées en paire et appliquées à plat l'une contre l'autre, la barre de coupe (2, 3) pouvant être pressée par son côté tranchant (20) contre le matériau à sectionner, caractérisé en ce que la barre de coupe (2, 3) est formée de deux lames (9, 10) de forme très allongée qui sont mobiles l'une par rapport à l'autre dans leur direction longitudinale, en ce que les deux lames (9, 10) comportent, sur leur côté tranchant (20), des dents (33, 34) disposées à intervalles réguliers les unes à la suite des autres, les flancs (36) des dents (34) de l'une des lames (10) constituant les tranchants et les flancs (35) des dents (33) de l'autre lame (9) constituant les contre-tranchants, en ce qu'à partir des tranchants (35, 36), les têtes des dents présentent, dans le plan de la lame respective, une obliquité (37, 38) inclinée vers le pied de la dent à la manière d'une contre-dépouille, et en ce que le déplacement des lames (9, 10) l'une par rapport à l'autre correspond à peu près au double de l'écart des dents.

2. Dispositif de coupe selon la revendication 1, caractérisé en ce que l'une (9) des deux lames est fixe, tandis que l'autre lame (10) est mobile en un mouvement de va-et-vient sous l'action d'un système d'actionnement à moteur (19).

3. Dispositif de coupe selon la revendication 1 ou 2, caractérisé en ce que les deux lames (9, 10) sont montées entre deux flasques latéraux de retenue (13, 14).

4. Dispositif de coupe selon la revendication 3, caractérisé en ce que la lame mobile (10) comporte une saillie latérale (21) qui est formée du côté opposé au côté tranchant (20) et qui s'étend sur toute sa longueur, saillie par laquelle elle s'engage dans une cavité correspondante (22) de la lame fixe (9).

5. Dispositif de coupe selon la revendication 3 ou 4, caractérisé en ce que des plaques de métal antifriction (24, 26) sont disposées entre le côté extérieur de la lame mobile (10) et le flasque contigu (14), ainsi qu'entre le côté (23) de la lame mobile (10) opposé au côté tranchant (20) et une partie de flasque (16) recourbée autour de ce côté de la lame.

6. Dispositif de coupe selon l'une quelconque des revendications 3 à 5, caractérisé en ce qu'une vis (29) passe perpendiculairement à travers les deux lames (9, 10) ainsi qu'à travers les deux flasques (13, 14), vis qui porte un écrou de réglage bloqué (31) à son extrémité opposée à la tête de vis, et en ce que la lame mobile (10) comporte une fente oblongue (32) dans la région de passage de la vis (29).

7. Dispositif de coupe selon l'une quelconque des revendications 1 à 6, caractérisé en ce que la barre de coupe (2, 3) est mobile en un mouvement d'avance et de recul en direction de son côté tranchant (20), et en ce qu'une butée fixe (4, 5) est disposée à une certaine distance du côté tranchant (20) de la barre de coupe (4, 5).

8. Dispositif de coupe selon la revendication 7, caractérisé en ce que la barre de coupe (2, 3) ainsi que la butée (4, 5) sont fixées sur un bâti commun (1) qui est mobile dans le sens de la hauteur.

9. Dispositif de coupe selon la revendication 8, caractérisé en ce qu'une seconde barre de coupe (3), disposée à angle droit par rapport à la première barre de coupe (2), est prévue sur le bâti (1), et en ce qu'une seconde butée (5) est située en face de la seconde barre de coupe (3).
